# DEMANDE DE BREVET EUROPEEN

(11) **EP 1 750 250 A1**
(43) Date de publication de la demande: **07.02.2007**
(21) Numéro de dépôt: 06291186.2
(22) Date de dépôt: 21.07.2006
(51) Int. Cl.: G10K 11/168

(54) **Panneau acoustique du type a lame d'air**

(30) Priorité: 02.08.2005 FR 0508264
(71) Demandeur: HUTCHINSON, 75008 Paris (FR)
(72) Inventeur: Pompei, Michel, 91700 Villiers Sur Orge (FR)
(74) Mandataire: Jacquard, Philippe Jean-Luc

(57) **Abrégé**

L'invention est relative à un panneau acoustique présentant au moins deux plaques (1,2, 3), ainsi qu'au moins un écarteur pour maintenir séparées lesdites deux plaques (1, 2), pour former au moins une lame d'air. Il est caractérisé en ce que ledit écarteur (4, 5) est constitué par un élément tricoté ou tissé par exemple en fil d'aluminium, et qui présente un gaufrage.

## Description

La présente invention a pour objet un panneau acoustique du type à lame d'air dans lequel un écarteur (ou plusieurs écarteurs) maintient séparées deux plaques (ou plusieurs plaques).

Il est connu que l'efficacité d'un absorbant tel qu'un matériau poreux est accrue si une lame d'air est créée notamment entre celui-ci et la paroi qui reçoit une excitation acoustique.

Le problème posé est de disposer d'un écarteur dont la masse soit réduite et qui ait suffisamment de tenue mécanique pour assurer un bon écartement des parois tout en présentant une surface de contact réduite avec les plaques afin de minimiser les transferts acoustiques et éventuellement thermiques entre les plaques.

L'invention concerne ainsi un panneau acoustique présentant au moins deux plaques, ainsi qu'au moins un écarteur pour maintenir séparées lesdites deux plaques pour former au moins une lame d'air, caractérisé en ce que ledit écarteur est constitué par un élément tricoté ou tissé qui présente un gaufrage.

Le gaufrage peut être incliné, par exemple 45°, par rapport à deux bords opposés de l'écarteur.

Le gaufrage peut être avantageusement réalisé selon-deux dimensions.

L'élément tricoté ou tissé peut se présenter sous la forme d'un manchon. Celui-ci peut être mis à plat de manière à présenter deux épaisseurs gaufrées superposées. Alternativement le manchon qui constitue l'élément tricoté ou tissé forme un filet dans lequel est disposé une dite plaque, par exemple une plaque centrale disposée entre deux plaques externes, ce qui définit deux écarteurs et deux lames d'air.

L'élément tricoté ou tissé est avantageusement un tissu gaufré de fil métallique, notamment en aluminium.

Dans le cas où le panneau acoustique se caractérise par la présence d'une plaque centrale et deux plaques externes séparées par lesdits écarteur, il est avantageux que la plaque centrale soit constituée par une mousse, de préférence une mousse de mélamine et/ou par de la laine de faible densité dans une enveloppe en fibre aramide.

Les deux plaques externes peuvent être en un composite epoxy/fibre de verre.

D'autres caractéristiques et avantages de l'invention apparaîtront mieux à la lecture de la description ci-après, en liaison avec les dessins dans lesquels :
- les figures 1 et 2 représentent respectivement une vue en coupe d'un panneau acoustique selon un mode de réalisation de l'invention et une vue d'un écarteur selon un mode de réalisation de l'invention.
- la figure 3 illustre l'avantage apporté par le dispositif écarteur par rapport à un panneau sans lame d'air.

Le panneau acoustique représenté à la figure 1 comporte un panneau central 1 en mousse de mélamine, par exemple de 5 mm d'épaisseur, et deux plaques externes 2 et 3 en composite époxy/fibres de verre 5 plis. Les écarteurs 4 et 5 sont formés d'un tricot gaufré de fil d'aluminium. Il s'agit ici d'un fil laminé de diamètre 0,37 mm qui est ensuite tricoté, puis gaufré de manière à lui conférer une épaisseur par exemple de 2 à 4 mm.

Le panneau acoustique ainsi constitué présente une épaisseur totale de 15 mm environ.

La figure 2 représente une vue de détail du tricot gaufré. La forme de la maille n'est pas importante : c'est le gaufrage qui permet de minimiser le contact entre la plaque externe 2 ou 3 et la plaque centrale 1 qui apporte l'isolation acoustique. En effet, les ondulations qui constituent le gaufrage ont pour effet un contact quasi ponctuel entre le fil et les plaques.

Le matériau constituant le tricot ou le tissu est choisi en fonction des contraintes notamment d'environnement de l'application envisagée, mais le matériau doit être de nature à permettre une déformation mécanique à froid ou à chaud. On pourra choisir par exemple un matériau métallique ou bien un matériau plastique, notamment thermoplastique.

Un tricot ainsi réalisé permet d'assurer un bon écartement des parois alors que l'écarteur reste suffisamment souple pour suivre les contours arrondis éventuels du panneau acoustique.

L'aluminium présente de plus l'avantage combiné d'une bonne rigidité pour une masse relativement faible, ainsi que de l'inflammabilité.

L'écarteur selon l'invention évite le contact entre les parois internes des plaques 2 et 3 et les parois du panneau central.

La mise en oeuvre d'un métal, et notamment d'une maille fine (par exemple l'ordre de quelques mm), permet une résistance à une flamme d'incidence non rasante.

Le tricot ou le tissu gaufré peut être collé à l'une des deux plaques qu'il sépare ou bien aux deux. Il est également possible de ne pas effectuer de collage, auquel cas le maintien du sandwich peut être réalisé sur le pourtour des plaques externes 2 et 3.

En variante, la plaque centrale 1 peut être un bloc de mousse acoustique (par exemple mousse polyuréthane). La plaque centrale 1 peut être aussi réalisée en une laine de verre notamment de faible densité, éventuellement contenue dans une fine enveloppe en fibres aramides ("Mylar").

La figure 3 est un test d'amortissement TL exprimé en dB en ordonnée en fonction de la fréquence (exprimé en Hertz) en abscisse. La courbe A illustre le cas du panneau de la figure 1 (plaques externes 2 et 3, en composite époxy/fibres de verre, plaque centrale 1 en mousse de mélamine et écarteurs 4 et 5 en tricot gaufré de fil d'aluminium), alors que la courbe B illustre le cas du panneau de la figure 1, mais en l'absence d'écarteur (panneau 1, 2 et 3 venant bord à bord).

On constate une amélioration de l'amortissement au-delà d'un certaine fréquence (ici 800 Hz) et en particulier la suppression de la région où l'amortissement diminue jusqu'à un point bas situé ici à 2000 Hz.

Le panneau acoustique illustré à la figure 1 (plaques externes 2 et 3 en composite époxy/fibres de verre, plaque centrale 1 en mousse de mélamine, et écarteurs 4 et 5 en tricot gaufré de fil d'aluminium), permet de passer le test FA 25-863 (application pendant 12 s d'une flamme sur la tranche du panneau). La mousse de mélamine présente une très bonne résistance au feu, de même que le composite fibres de verre/époxy et que le tricot gaufré de fil d'aluminium, et les lames d'air de part et d'autre favorisent le refroidissement.

## Revendications

1. Panneau acoustique présentant au moins deux plaques, ainsi qu'au moins un écarteur pour maintenir séparées lesdites deux plaques pour former au moins une lame d'air, **caractérisé en ce que** ledit écarteur (4, 5) est constitué par un élément tricoté qui est un tricot gaufré de fil métallique.

2. Panneau acoustique selon la revendication 1, **caractérisé en ce que** le fil métallique est en aluminium.

3. Panneau acoustique selon une des revendications 1 ou 2, **caractérisé en ce que** le gaufrage est incliné, par exemple 45°, par rapport à deux bords opposés de l'écarteur.

4. Panneau acoustique selon une des revendications 1 à 3, **caractérisé en ce que** l'écarteur (4, 5) est gaufré selon deux dimensions.

5. Panneau acoustique selon une des revendications 1 à 4, **caractérisé en ce que** l'élément tricoté se présente sous la forme d'un manchon mis à plat de manière à présenter deux épaisseurs gaufrées superposées.

6. Panneau acoustique selon une des revendications 1 à 4, **caractérisé en ce que** l'élément tricoté constitue un filet dans lequel est disposée une dite plaque.

7. Panneau acoustique selon une des revendications précédentes, **caractérisé en ce qu'**il présente une plaque centrale (1) et deux plaques externes (2, 3), la plaque centrale (1) et les deux plaques externes (2, 3) étant maintenues séparées par desdits écarteurs (4, 5).

8. Panneau acoustique selon la revendication 7, **caractérisé en ce que** la plaque centrale (1) est en mousse, notamment en mousse de mélamine.

9. Panneau acoustique selon la revendication 7, **caractérisé en ce que** la plaque centrale (1) est en laine de verre de faible densité dans une enveloppe en fibres aramides.

10. Panneau acoustique selon une des revendications 8 ou 9, **caractérisé en ce que** les deux plaques externes (2, 3) sont en un composite époxy/fibre de verre.
